# EUROPÄISCHE PATENTSCHRIFT

(11) **EP 1 846 630 B1**
(45) Veröffentlichungstag und Bekanntmachung des Hinweises auf die Patenterteilung: **05.08.2009**
(21) Anmeldenummer: 06706632.4
(22) Anmeldetag: 03.02.2006
(51) Int. Cl.: E04D 11/02, E04D 13/04, E04D 11/00, E04F 15/18

(54) **DRAINAGE-BAHN- ODER PLATTENMATERIAL ZUR ENTWAESSERNDEN UND/ODER ENTLUEFTENDEN VERLEGUNG VON PLATTENBELAEGEN IM DUENNBETT**
WEB OR SLAB-SHAPED DRAINAGE MATERIAL FOR LAYING DRAINING AND/OR VENTILATING SLABSTONE PAVINGS IN A THIN MORTAR BED
ELEMENT DE VOIE DE DRAINAGE OU DE DALLAGE POUR LA POSE SUR COUCHE MINCE DE DALLES POUR L'ASSECHEMENT OU LA VENTILATION

(30) Priorität: 08.02.2005 DE 202005001965 U
(43) Veröffentlichungstag der Anmeldung: 24.10.2007
(73) Patentinhaber: Gutjahr, Walter, 64404 Bickenbach (DE)
(72) Erfinder: Gutjahr, Walter, 64404 Bickenbach (DE)
(74) Vertreter: Helber, Friedrich
(86) Internationale Anmeldenummer: PCT/EP2006/000970
(87) Internationale Veröffentlichungsnummer: WO 2006/084637

(56) Entgegenhaltungen:
- EP-A- 0 601 396
- EP-A- 0 893 553
- EP-A- 1 083 269
- WO-A-00/42258
- WO-A-02/46551
- DE-A1- 3 310 013
- DE-A1- 4 003 875
- DE-A1- 19 750 277
- DE-A1- 19 834 439
- DE-U1- 9 011 271

## Beschreibung

Die Erfindung betrifft Drainage-Bahn- oder Plattenmaterial zur entwässernden und/ oder entlüftenden Verlegung von Plattenbelägen in Witterungseinflüssen ausgesetzten Außenbereichen auf einer in geringer Schichtdicke aufgebrachten Mörtel- oder Kleberschicht mit einer eigensteifen flüssigkeitsundurchlässigen Kunststoff-Trägerfolie mit ebener Grundfläche, aus welcher eine Vielzahl von Vorsprüngen mit im Wesentlichen ebenflächigen, die Böden der Vorsprünge bildenden Stirnwänden in regelmäßiger oder unregelmäßiger Verteilung herausgeformt sind, und mit einem eine Armierung für die die Plattenbeläge auf dem Bahn- oder Plattenmaterial fixierende Mörtel- oder Kleberschicht bildenden Glas-Gittermaterial, wobei die Vorsprünge in der bestimmungsgemäßen Verlegungsposition, von der untergrundzugewandten Unterseite der Grundfläche der Trägerfolie wegweisend zum aufzubringenden Belag vortreten und das Glas-Gittermaterial auf den untergrundabgewandten Flachseiten der Stirnwände der Vorsprünge vorgesehen ist,

Zur Drainage von Balkonen, Terrassen und anderen Witterungseinflüssen ausgesetzten Flächen von Gebäuden im Außenbereich wurden bahn- oder plattenförmige Materialien mit einer profilierten und dadurch die Abfuhr von Flüssigkeiten ermöglichenden Kanalräume bildenden eigensteifen Kunststofffolien entwickelt, welche sich seit längerem zunehmend durchgesetzt haben, weil durch ihre Verwendung die Durchfeuchtung der Beläge und der sie tragenden Mörtel- und Estrichschichten mit der Gefahr des Auffrierens bei Frosteinwirkung und der hieraus resultierenden Zerstörung des Belags weitgehend vermieden werden kann, siehe z.B EP 0893 553 A2.

In Weiterentwicklung der bekannten Drainagematerialien wurden auch für die Verlegung von Fliesen und Platten im Dünnbettmörtel vorgesehene Drainage-Bahn- oder Plattenmaterialien entwickelt, welche aufgrund von Armierungen des verwendeten Dünnbettmörtels eine geringe Aufbauhöhe ermöglichen und dadurch auch das nachträgliche Verlegen von Balkon- oder Terrassenoberflächen mit Fliesenbelägen bzw. auch Reparaturen von beschädigten Balkon- oder Terrassenoberflächen durch Aufbringung eines zusätzlichen drainierten Fliesenbelags ermöglichen. Gleichzeitig wird bei Verwendung dieser bekannten Drainagematerialien, wie sie von dem Anmelder unter der Bezeichnung "Watec 3E" angeboten werden, eine vorteilhafte Entkopplung des schwimmend verlegten Belagsystems vom Untergrund erreicht. Da die für die Trägerfolie verwendeten Kunststoffmaterialien in der Regel nicht nur flüssigkeits-, sondern auch weitgehend gas- bzw. wasserdampfundurchlässig sind, sind im Kunststoffmaterial in der Regel Perforierungen oder Schlitzungen vorgesehen, durch welche hindurch auch die unterhalb des verlegten Drainagematerials vorgesehenen Bereiche von Tragplatten oder Gebäude-Außenwänden entlüftet werden können. Dabei ist festzuhalten, dass das entwickelte Drainage-Dünnschichtsystem nicht nur zur Herstellung von begehbaren horizontalen Belägen auf Balkonen oder Terrassen, sondern auch zur Verkleidung von senkrechten Gebäude-Außenwänden verwendbar ist, wobei dann allerdings für eine zusätzliche Haftverbindung des Belagsaufbaus mit der Gebäudewand - beispielsweise durch die im Hochbau zur Befestigung von Dämmmaterial verwendeten Metalldübel - Sorge getragen werden muss. Hierfür kann auf die WO 20 04/018789 A1 verwiesen werden, welche in den Figuren 5 bis 9 ein in diesem Zusammenhang verwendbares Bahn- bzw. Plattenmaterial der eingangs erwähnten Art offenbart, welches auch für die Aufbringung von Plattenbelägen auf senkrechten Gebäudeaußenwänden geeignet ist.

Der Erfindung liegt demgegenüber die Aufgabe zugrunde, ein Drainage-Bahn- oder Plattenmaterial zu schaffen, welches ebenfalls die Verlegung von Belägen im Dünnbettmörtel mit geringer Aufbauhöhe ermöglichen, wobei zusätzlich das kapillare Aufsteigen von Flüssigkeiten, d. h. in der Regel Wasser aus dem Bereich der Drainagekanäle oder vom Untergrund her verhindert wird, um so die Sicherheit gegen Zerstörung der Mörtelschicht durch Auffrieren weiter zu erhöhen.

Ausgehend von einem Material der eingangs erwähnten Art wird diese Aufgabe erfindungsgemäß dadurch gelöst, dass in dem unterhalb des Glas-Gittermaterials und oberhalb der ebenen Grundfläche der Trägerfolie zwischen den Vorsprüngen verbleibenden Raum ein den Durchtritt des bei der Plattenverlegung noch fließfähigen Mörtels oder Klebers abschirmendes Vliesmaterial vorgesehen ist.

Für spezielle Anwendungsfälle kann es zweckmäßig sein, in den die ebenflächige Grundfläche der Trägerfolie mit den Stirnwänden verbindenden Verbindungswandbereichen der Vorsprünge durchgehende Öffnungen oder Perforationen vorzusehen, so dass der verwendete Dünnbettmörtel nicht durch die Öffnungen bzw. Perforierungen im Material der Trägerfolie hindurchtreten und Kontakt zum Untergrund herstellen kann. Dadurch wird dann nicht nur die Entkopplung des schwimmend verlegten Systems vom Untergrund sichergestellt, sondern auch die Möglichkeit des Aufsteigens von Wasser durch Kapillarwirkung vom Untergrund her ausgeschlossen, ohne dass die ja erwünschte Entlüftung des Untergrunds beeinträchtigt wird.

Bei einem bevorzugten Ausführungsbeispiel der Erfindung ist die Ausgestaltung so getroffen, dass die aus der ebenen Grundfläche der Trägerfolie herausgeformten Vorsprünge jeweils zwei in Höhenrichtung aufeinanderfolgende gestufte Teilabschnitte aufweisen, von denen der unmittelbar an die Grundfläche der Trägerfolie anschließende erste Teilabschnitt eine in der Draufsicht größere Flächenbegrenzung aufweist, als der von deren im Wesentlichen parallel zur Grundfläche verlaufenden Stirnwand herausgeformte zweite Teilabschnitt. Das zur Armierung der Mörtelschicht dienende Glas-Gittermaterial wird dann in geeigneter Weise auf den untergrundabgewandten Flachseiten der Stirnwände der zweiten Vorsprung-Teilabschnitte aufgebracht, und zwar bevorzugt fest haftend, was durch entsprechende Verklebung oder Warmeinformung des Glas-Gittermaterials möglich ist. Als armierendes Gittermaterial wird dann zweckmäßig für solche Fälle im Bauwesen bevorzugt eingesetztes an sich bekanntes hochfestes Glasgittergewebe verwendet.

Im so ausgebildete Bahn- oder Plattenmaterial werden also insgesamt drei funktionell bedeutsame zueinander höhenversetzte parallele Ebenen definiert. Die erste dieser Ebenen wird von der Oberseite der Grundfläche der Trägerfolie gebildet, auf welcher das zu drainierende Wasser abgeführt wird. Diese Ebene wird also zweckmäßig als "Entwässerungsebene" bezeichnet. Die zweite von den Stirnflächen der ersten Vorsprung-Teilbereiche gebildete Ebene hat die Funktion einer "Stütz-" oder "Tragebene" für das Vliesmaterial. Von den Stirnflächen der zweiten Vorsprung-Teilabschnitte wird das die Mörtel- oder Kleberschicht für die Plattenbeläge armierende Glasgittergewebe getragen, so dass die von diesen Stirnflächen definierte Ebene also als "Armierungsebene" bezeichnet werden kann.

Das den Durchtritt von fließfähigem Mörtel durch in der Trägerfolie vorgesehene Öffnungen oder Perforationen verhindernde Vliesmaterial wird bei diesem Ausführungsbeispiel zweckmäßig bahnförmig ausgebildet und mit in den den zweiten Vorsprung-Teilabschnitten im Wesentlichen entsprechender Verteilung und äußerer Begrenzung angeordneten und begrenzten durchgehenden Ausnehmungen versehen und vor Aufbringung des Glas-Gittermaterials auf den untergrundabgewandten Flachseiten der Stirnwände der ersten Vorsprung-Teilabschnitte aufgebracht. Dadurch ist sichergestellt, dass die die Beläge auf dem Bahn- bzw. Plattenmaterial haltende Mörtelschicht nicht den gesamten, zwischen den Vorsprüngen gebildeten Entwässerungsraum, sondern nur den oberhalb des Vliesmaterials liegenden Raum ausfüllt. Der zwischen dem ersten Vorsprung-Teilabschnitt gebildete Raum bleibt dagegen frei von Mörtel und bildet den die ungehinderte Abfuhr von eingedrungenem Wasser ermöglichenden Hohlraum.

Von Vorteil bezüglich der Belastbarkeit der mittels des erfindungsgemäßen Materials verlegten Beläge kann es sein, wenn die Verbindungswandbereiche der Vorsprünge bzw. der Vorsprung-Teilabschnitte in an sich bekannter Weise (siehe z.B. EP 1 141 491 B1) mit den Widerstand gegen Verformung unter Gewichtsbelastung erhöhenden Profilierungen versehen sind. Diese Profilierungen werden dann zweckmäßig von im Wesentlichen über die gesamte Höhe der Verbindungswandabschnitte verlaufenden senkrechten parallelen Rippen oder Wellungen gebildet.

In erfindungsgemäßer Weiterbildung können die Profilierungen auch von von den unteren Vorsprung-Teilabschnitten der Vorsprünge vortretenden Ansätzen mit im Wesentlichen parallel zur Grundfläche der Trägerfolie verlaufenden Stirnflächen gebildet werden.

Als zweckmäßig hat sich eine Ausgestaltung erwiesen, bei welcher in den aus den ersten Teilabschnitten aus der Grundfläche der Trägerfläche herausgeformten zweiten Vorsprung-Teilabschnitten im Übergangsbereich von deren Verbindungswandbereichen zu ihren Stirnwänden radial von den Verbindungswandbereichen vortretende Vorsprünge vorgesehen sind, welche eine formschlüssige Verankerung in der die Plattenbeläge haftend mit dem Bahn- oder Plattenmaterial verbindenden abgebundenen oder ausgehärteten Mörtel- oder Kleberschicht gewährleisten.

Aus den zwischen den Vorsprüngen liegenden Bereichen der Grundfläche der Trägerfolie können zusätzliche Trägervorsprünge mit dem Wesentlichen ebenflächigen Stirnwänden herausgeformt sein, deren Höhe so bemessen ist, dass die obere Flachseiten ihrer Stirnwände und der Stirnflächen der ersten Vorsprung-Teilabschnitte im Wesentlichen in der gleichen, parallel zur Grundfläche der Trägerfolie verlaufenden Ebene liegen. Das Vliesmaterial und eine auf dem Vliesmaterial aufgebrachte abgebundene oder ausgehärtete Mörtel- oder Kleberschicht wird dann also in den zwischen den Vorsprüngen liegenden Bereichen zusätzlich von den Stirnflächen der der Trägervorsprünge abgestützt

Die Haftung des erfindungsgemäßen Bahn- oder Plattenmaterials auf einem Untergrund wird verbessert, wenn aus den zwischen den Vorsprüngen- liegenden Bereichen der ebenen Grundfläche der Trägerfolie zusätzlich niedrige zur Unterseite der Trägerfolie offene Haltevorsprünge herausgeformt sind, in deren Innenwandung jeweils wenigstens eine Vertiefung vorgesehen ist, welche Hinterschnitte für den das Bahn- oder Plattenmaterial haftend mit dem Untergrund verbindenden ausgehärteten oder abgebundenen Klebemörtel oder Kleber bilden.

Bei einem alternativen Ausführungsbeispiel der Erfindung, können die Vorsprünge in der bestimmungsgemäßen Verlegungsposition - im Gegensatz zum vorstehend beschriebenen Ausführungsbeispiel - von der Grundfläche der Trägerfolie zum Untergrund vortretend angeordnet sein, wobei dann in den die ebenflächige Grundfläche der Trägerfolie mit den Stirnwänden der Vorsprünge verbindenden Verbindungswandbereichen durchgehende Öffnungen oder Perforationen, z. B. in Form von Schlitzen vorgesehen sind, und auf den untergrundzugewandten Stimwändender Vorsprünge der Trägerfolie eine Lage aus den Durchtritt von bei der Plattenverlegung noch fließfähigem Mörtel oder Kleber verhinderndes Vliesmaterial angeordnet ist

In vorteilhafter Weiterbildung empfiehlt es sich dann, auf der untergrundzugewandten Lage aus Vliesmaterial eine zusätzliche, das Bahn- oder Plattenmaterial in der bestimmungsgemäßen Verlegungsposition auf dem Untergrund mit Abstand über dem Untergrund haltende Abstandshalter-Lage vorzusehen, welche die Übertragung von Gewichtskräften zwischen dem Bahn- oder Plattenmaterial auf den Untergrund übernimmt, ohne dass das Vliesmaterial unzulässig zusammengepresst wird.

Die Abstandshalter-Lage kann dabei von einem hinreichend druckstabilen Gittermaterial, vorzugsweise einem Kunststoff-Gittermaterial, gebildet werden.

Alternativ kann die Abstandshalter-Lage auch von einer gesonderten, mit aus einer ebenen Grundfläche herausgeformten Rippen oder Noppen versehenen Kunststoff-Folienbahn gebildet werden.

Die Erfindung ist in der folgenden Beschreibung in Verbindung mit der Zeichnung verschiedener Ausführungsbeispiele näher erläutert, und zwar zeigt:
- Fig. 1: eine perspektivische Ansicht eines Teilabschnitts der Kunststoff-Trägerfolie eines ersten Ausfüh- rungsbeispiels eines erfindungsgemäßen Bahn- oder Plattenmaterials;
- Fig. 2: einen gegenüber Figur 1 maßstäblich vergrößerten Teilabschnitt, oberhalb dessen gesondert ein zuge- höriger Teilabschnitt eines auf der Trägerfolie auf- bringbaren bahnförmigen Vliesmaterials sowie ei- nes als Armierung dienenden Abschnitts eines Glasgittergewebes dargestellt sind;
- Fig. 3: eine senkrechte Schnittansicht durch einen Teilab- schnitt der Tragplatte eines Balkons bzw. einer Ter- rasse, die unter Verwendung des in Figur 1 und 2 veranschaulichten Bahn- oder Plattenmaterials mit einem Plattenbelag versehen ist;
- Fig. 4: eine senkrechte Schnittansicht durch den Außenbe- reich einer aus Beton hergestellten senkrechten Gebäude-Außenwand, die unter Verwendung des Ausführungsbeispiels gemäß Figur 1 und 2 mit ei- nem Fliesenbelag versehen ist;
- Fig. 5: einen gegenüber dem in Figur 1 gezeigten Teilab- schnitt des Bahn- oder Plattenmaterials weitergebil- deten Teilabschnitt des erfindungsgemäßen Bahn- oder Plattenmaterials;
- Fig. 6: eine Schnittansicht gesehen in Richtung der Pfeile 6 - 6 in Figur 5 in vergrößertem Maßstab;
- Fig. 7: einen in der Darstellung der Figur 2 entsprechen- den gegenüber Figur 5 maßstäblich vergrößerten und zusätzlich abgewandelten Teilabschnitt, ober- halb dessen gesondert der zugehörige Teilabschnitt des auf der Trägerfolie aufbringbaren bahnförmigen Vliesmaterials sowie des als Armierung dienenden Abschnitts des Glasgittergewebes dargestellt sind;
- Fig. 8: eine Schnittansicht gesehen in Richtung der Pfeile 8 - 8 in Figur 7;
- Fig. 9: eine perspektivische Ansicht eines zweiten Ausfüh- rungsbeispiels des erfindungsgemäßen Bahn- oder Plattenmaterials, wobei die einzelnen Bestandteile gesondert in Höhenrichtung zueinander versetzt dargestellt sind; und
- Fig. 10: eine senkrechte Schnittansicht durch einen mittels des Ausführungsbeispiels gemäß Figur 5 auf einer Betonplatte aufgebrachten Fliesenbelag.

In Figur 1 ist ein Ausschnitt aus einer Teil eines ersten Ausführungsbeispiels eines erfindungsgemäßen Drainage-Plattenmaterials 10 (Figur 2) bildenden Trägerfolie 12 aus eigensteifern Kunststoffmaterial gezeigt, aus deren ursprünglich ebener Grundfläche 14 in regelmäßiger Verteilung voneinander beabstandet nach oben weisende Vorsprünge 16 integral herausgeformt sind, welche im dargestellten Fall von jeweils zwei zueinander höhenversetzten gestuften Teilabschnitten 18, 20 gebildet werden. Der unmittelbar von der ebenen Grundfläche 14 ausgehende erste Teilabschnitt 18 der Vorsprünge hat jeweils die Form eines niedrigen Zylinders, dessen umlaufender zylindrischer - und zur Versteifung mit senkrechten Rippen bzw. Wellungen versehener - Wandungsbereich (bzw. Verbindungswandbereich) 22 an seinem grundfolienabgewandten oberenRandbereich in eine ebene kreisringförmige Stirnwand (bzw. Stirnfläche) 24 übergeht. Mittig von dieser kreisringförmigen Stirnwand 24 tritt dann der ebenfalls zur Versteifung gerippte oder gewellte zylindrische Wandungsbereich (bzw. Verbindungswandbereich) 26 vor, der am oberen Rand durch eine ebene Stirnwand (bzw. Stirnfläche) 28 geschlossen ist.

Die in Figur 1 gesondert dargestellte Trägerfolie 12 wird durch Aufbringung von zwei zusätzlichen höhenversetzten Lagen eines Vliesmaterials 30 einerseits und eines Glas-Gittergewebes (bzw. Glas-Gittermaterials) 32 zum erfindungsgemäßen Drainage-Bahnmaterial 10 ergänzt.

In Figur 2 ist das Vliesmaterial 30 und das Glas-Gittergewebe 32 jeweils noch im von der Grundfläche 14 abgehobenen unverbundenen Zustand gezeigt. Es ist erkennbar, dass das verrottungsfeste wasserdurchlässige, gegen den Durchtritt von fließfähigem Mörtel oder Kleber jedoch undurchlässige Vliesmaterial 30 jeweils in Ausrichtung zu den zweiten Vorsprung-Teilabschnitten 20 mit kreisförmig begrenzten Ausstanzungen oder Löchern 34 versehen ist, so dass die Lage aus Vliesmaterial also in Ausrichtung zu den Teilabschnitten 20 der Vorsprünge 16 auf die Stirnflächen 24 der Teilabschnitte 18 der Vorsprünge 16 aufgelegt werden kann. Eine zusätzliche Verklebung des Vliesmaterials 30 mit den Stirnflächen 24 ist möglich, aber nicht unbedingt erforderlich, weil eine Fixierung durch das anschließend auf den Stirnwänden 28 der oberen zweiten Teilabschnitte 20 der Vorsprünge 16 fest haftend aufgebrachte Glas-Gittergewebe 32 gewährleistet ist. Das Glas-Gittergewebe 32 aus hoch festen alkaliresistenten Glasfasern dient einerseits zur fest haftenden Verbindung mit dem später beim Belegen mit Platten in dünner Schichtstärke aufgebrachten Mörtel und stellt gleichzeitig eine Armierung für die Mörtel-bzw. kleberschicht 38 (Fig. 3 und 4) nach deren Abbinden dar. Durch das höhenversetzt unterhalb des Glas-Gittergewebes 32 angeordnete Vliesmaterial 30 wird erreicht, dass der beim Auftragen plastische fließfähige Mörtel nur den oberhalb des Vlies materials gebildeten Zwischenraum zwischen den Teilabschnitten 20 der Vorsprünge 16 füllt, während der unterhalb der Lage aus Vliesmaterial 30 zwischen den Teilabschnitten 18 der Vorsprünge 16 gebildete Raum für die Abfuhr von Wasser, d.h. die Drainierung eines aufgebrachten Plattenbelags frei bleibt. Durch die Verwendung der Zwischenlage aus Vliesmaterial 30 wird also einerseits die Dicke der Mörtelschicht auf das erforderliche Mindestmaß beschränkt und gleichzeitig sichergestellt, dass kein Mörtel zur Unterseite der Trägerfolie 12 hindurchtreten und den unterhalb des Vliesmaterials 30 für die Wasserabfuhr verbleibenden Raum versperren kann. In Sonderfällen kann die Trägerfolie in hier nicht gezeigter Weise - ähnlich dem nachstehend noch in Verbindung mit Fig 9 und 10 beschriebenen Ausführungsbeispiel - im Bereich des Teilabschnitts 18 der Vorsprünge 16 perforiert sein, was in solchen Fällen zweckmäßig ist, wenn eine Entlüftung des Untergrunds über den unter dem Vliesmaterial gebildeten fren Raum angestrebt wird. Ohne die Lage aus Vliesmaterial 30 könnte dann der Klebemörtel für den Belag auch durch solche Öffnungen zum Untergrund hindurchtreten und eine Verbindung zum Untergrund schaffen, wodurch die Entkopplung des Plattenmaterials gegen den Untergrund gestört und die Möglichkeit eines kapillaren Aufstiegs von Flüssigkeit vom Untergrund her in die Mörtelschicht gegeben wäre.

In den Figuren 3 und 4 ist der Einsatz des erfindungsgemäßen Drainage-Plattenmaterials in Verbindung mit der Erstellung eines Plattenbelags auf der Beton-Tragplatte einer Terrasse einerseits und an der senkrechten Außenfläche eines Gebäudes andererseits veranschaulicht.

In Figur 3 ist erkennbar, dass das Drainage-Plattenmaterial 10 direkt, d.h. ohne zusätzliche Verklebung oder andere Haftvermittler auf die Oberfläche des Untergrunds bzw. der Beton-Grundplatte 36 aufgesetzt ist, wobei diese Oberseite - erforderlichenfalls, d.h. bei Verwendung einer perforierten Trägerfolie 12 - mit einer zusätzlichen (nicht gezeigten) Abdichtung versehen sein kann. Auf die Oberseite des Plattenmaterials ist dann der noch unabgebundene Klebemörtel 38 für die Platten des zu erstellenden Plattenbelags 40 flächig aufgetragen, und die Platten sind auf den in dünner Schichtdicke oberhalb der Lage aus Vliesmaterial befindlichen Mörtel eingedrückt.

Es ist ersichtlich, dass die unterhalb der Lage aus Vliesmaterial 30 zwischen den Vorsprüngen 16 gebildeten Bereiche der Trägerfolie 12 von Mörtel frei bleiben und dadurch einen zusammenhängenden Drainageraum bilden, über den anfallendes Oberflächenwasser zum Rand der Terrasse hin geführt werden kann.

Bei dem in Figur 4 gezeigten Belagsaufbau auf eine senkrechte Außenwand eines Gebäudes ist zusätzlich zum Untergrund bzw. zur eigentlichen Gebäudewand 36 noch ein Unterputz 42 dargestellt. Der in diesem Fall von dünnwandigen Fliesen 40 gebildete Belagsaufbau auf der Gebäude-Außenwand erfolgt in grundsätzlich gleicher Weise wie beim vorstehend in Verbindung mit Figur 3 geschilderten Belagsaufbau auf der Terrasse, wobei durch Verwendung zusätzlicher, durch die Trägerfolie 12 hindurch in die Gebäudewang 36 des Gebäudes eingebrachter Metalldübel, wie sie auch im Hochbau zur Befestigung von Dämmmaterial Verwendung finden, dafür Sorge getragen wird, dass das Drainage-Plattenmaterial in der erforderlichen Weise haftend mit dem Gebäude verbunden ist.

In den Figuren 5 und 6 bzw. 7 und 8 sind Abwandlungen des vorausgehenden in Verbindung mit den Figuren 1 und 2 beschriebenen Ausführungsbeispiels dargestellt. Im folgenden werden zur Vermeidung von Wiederholungen nur die getroffenen Abwandlungen beschrieben, während für die überstimmende Ausgestaltung auf die Beschreibung zu den Figuren 1 und 2 verwiesen werden kann.

Aus der in der Darstellungsweise der Figur 1 entsprechenden Figur 5 ist ersichtlich, dass dort in den Zwischenbereichen zwischen den zur Halterung des Vliesmaterials und des Glas-Gittergewebes bestimmten Bereichen der Trägerfolie 12 zusätzliche Trägervorsprünge 60 mit im Wesentlichen ebenflächigen Stirnwänden (bzw. Stirnflächen) 62 herausgeformt sind. Im dargestellten Fall haben die Trägervorsprünge 60 eine zylindrische Umfangswand 64, deren Höhe so bemessen ist, dass die Außenseite der Stirnflächen 62 bündig in der Ebene der Stirnflächen 24 der ersten Vorsprung-Teilabschnitte 18 der Vorsprünge 16 liegen. Die Trägervorsprünge 60 stützen also das Vliesmaterial 30 zusätzlich in den Zwischenbereichen zwischen den Vorsprüngen 16 ab.

Des Weiteren sind in den Zwischenbereichen zwischen Vorsprüngen 16 versetzt zu den Trägervorsprüngen 60 niedrige an der Unterseite der Trägerfolie offene Haltvorsprünge 66 herausgeformt, welche - wie in Figur 6 erkennbar ist - Hinterschnitte 70 für den das Bahn- oder Plattenmaterial haftend mit Untergrund verbindenden ausgehärtetem oder abgebundenen Klebemörtel oder Kleber bilden.

In Figur 7 und 8 ist eine zusätzliche Abwandlung der Teilabschnitte 18 der Vorsprünge 16 dargestellt. Die Teilabschnitte 18 weisen in Umfangsrichtung verteilt vortretende Ansätze 72 mit weiterhin im Wesentlichen parallel zur Grundfläche der Trägerfolie 12 verlaufenden Stirnflächen 24 auf. Im Bereich zwischen den Ansätzen 72 ist der Durchmesser der Stirnfläche 24 verringert, wodurch eine zusätzliche Versteifung der Vorsprünge 16 insgesamt erreicht wird. Die Gesamtfläche der Stirnflächen 24 wird dagegen nicht verringert.

Eine weitere in Figur 8 veranschaulichte Abwandlung besteht darin, dass in den aus den ersten Teilabschnitten 18 aus der Grundfläche 14 der Trägerfolie 12 herausgeformten zweiten Vorsprung-Teilabschnitten 20 im Übergangsbereich von deren Verbindungswandbereichen 26 zu ihren Stirnwänden 28 radial von den Verbindungswandbereichen vortretende Vorsprünge 74 vorgesehen sind, welche eine formschlüssige Verankerung in den Plattenbelägen haftend mit dem Bahn- oder Plattenmaterial verbindenden abgebunden oder ausgehärteten Mörtel- oder Kleberschicht gewährleisten.

In Figur 9 und 10 sind die Bestandteile und ein Einsatzfall eines abgewandelten Ausführungsbeispiels des erfindungsgemäßen Drainage-Plattenmaterials 10' veranschaulicht, von welchem nachstehend nur die gegenüber dem in Verbindung mit den Figuren 1 bis 4 beschriebenen Ausführungsbeispiel getroffenen unterschiedlichen Ausgestaltungen beschrieben werden.

Wie in der Zeichnungsfigur erkennbar ist, hat das Plattenmaterial 10' anstelle des dreilagigen Aufbaus des Plattenbelags 10 einen vierlagigen Aufbau. Zu der mit Vorsprüngen 16 versehenen Trägerfolie 12, dem Vliesmaterial 30 und dem Glas-Gittergewebe 32 tritt hier als vierte Lage noch eine im dargestellten Fall von einem druckfesten Gittermaterial aus Kunststoff gebildete und auf der untergrundabgewandten Unterseite der Trägerfolie 12 vorgesehene Abstandshatter-Lage 50 hinzu.

Die Vorsprünge 16 sind hier als niedrige einstufige zylindrische Vorsprünge mit geschlossener Stirnfläche 28 dargestellt, wobei in Figur 9 durchgehende Öffnungen in Form von von der Stirnseite 28 aus in die Vorsprünge eingefrästen Schlitzen 29 dargestellt sind. Die Lage aus Vliesmaterial 30 ist in diesem Fall auf der untergrundzugewandten Unterseite der Trägerfolie 12 zwischen deren Unterseite und der Abstandshalter-Lage 50 angeordnet, wodurch also verhindert wird, dass bei der Erstellung eines Plattenbelags auf die Oberseite der mit dem Glas-Gittergewebe 32 belegten Trägerfolie aufgebrachten Mörtel oder Kleber bis zur Oberseite des Untergrunds des Belagaufbaus durchtreten kann. Zwar ist ein Eindringen durch die Schlitze in den Vorsprüngen 16 in den unterseitig von den Vorsprüngen gebildeten Hohlraum möglich, was auch zu einer zusätzlich festen Verbindung des auf der abgebundenen Mörtelschicht aufgebrachten Plattenbelags beiträgt. Die Lage aus Vliesmaterial 30 verhindert jedoch ein Durchdringen des noch bildsamen Mörtels bis zur Oberfläche des Untergrunds 36.

Da die Abstandshalter-Lage 50 nichthaftend auf der Oberseite des von der Beton-Tragplatte gebildeten Untergrunds aufgesetzt ist, ist die angestrebte Spannungsentkopplung sichergestellt und gleichzeitig wird auch durch das Gittermaterial der Abstandshafter-Lage 50 ein kapillarbrechender Zwischenraum zwischen der Trägerfolie 12 bzw. der auf ihrer Unterseite aufgebrachten Lage aus Vliesmaterial 30 und der - in diesem Falle noch mit einer Abdichtschicht 52 belegten - Oberseite der Beton-Grundplatte 36 hergestellt.

Es ist ersichtlich, dass im Rahmen des Erfindungsgedankens Abwandlungen und Weiterbilden der beschriebenen und in der Zeichnung gezeigten Ausführungsbeispiele verwirklichbar sind. Solche Abwandlungen können sich auf die Größe und Form der Vorsprünge 16 der Trägerfolie 12 beziehen. Die in Figur 9 verwendete Trägerfolie 12 mit ungestuften Vorsprüngen 16 könnte auch in umgekehrter Anordnung, d.h. mit nach unten zur Lage aus Vliesmaterial 30 vortretenden Vorsprüngen 16 eingesetzt werden, wobei dann das Glas-Gittermaterial auf der ebenflächigen Unterseite der Trägerfolie fest haftend aufgebracht wäre. Die als Kunststoff-Gitter dargestellte Abstandshalter-Lage 50 könnte dann auch von einer mit Rippen oder Noppen versehenen Kunststoff-Folienbahn gebildet werden, welche gleichzeitig die Funktion der in Figur 10 gezeigten Abdichtung 52 der Tragplatte 36 übernehmen kann.

## Patentansprüche

1. Drainage-Bahn- oder Plattenmaterial (10) zur entwässernden und/ oder entlüftenden Verlegung von Plattenbelägen (40) in Witterungseinflüssen ausgesetzten Außenbereichen auf einer in geringer Schichtdicke aufgebrachten Mörtel- oder Kleberschicht (38) mit einer eigensteifen flüssigkeitsundurchlässigen Kunststoff-Trägerfolie (12) mit ebener Grundfläche (14), aus welcher eine Vielzahl von Vorsprüngen (16) mit im Wesentlichen ebenflächigen, die Böden der Vorsprünge bildenden Stirnwänden (24, 28) in regelmäßiger oder unregelmäßiger Verteilung herausgeformt sind, und mit einem eine Armierung für die die Plattenbeläge (40) auf dem Bahn- oder Plattenmaterial (10) fixierende Mörtel- oder Kleberschicht (38) bildenden Glas-Gittermaterial (32), wobei die Vorsprünge (16) in der bestimmungsgemäßen Verlegungsposition, von der untergrundzugewandten Unterseite der Grundfläche (14) der Trägerfolie (12) wegweisend zum aufzubringenden Belag (40) vortreten und das Glas-Gittermaterial (32) auf den untergrundabgewandten Flachseiten der Stirnwände (28) der Vorsprünge (16) vorgesehen ist,
**dadurch gekennzeichnet,**
**dass** in dem unterhalb des Glas-Gittermaterials (32) und oberhalb der ebenen Grundfläche (14) der Trägerfolie (12) zwischen den Vorsprüngen (16) verbleibenden Raum ein den Durchtritt des bei der Plattenverlegung noch fließfähigen Mörtels oder Klebers abschirmendes Vliesmaterial (30) vorgesehen ist.

2. Bahn- oder Plattenmaterial nach Anspruch 1 **dadurch gekennzeichnet, dass** in den die ebenflächige Grundfläche (14) der Trägerfolie (12) mit den Stirnwänden verbindenden Verbindungswandbereichen (22, 26) der Vorsprünge (16) durchgehende Öffnungen oder Perforationen vorgesehen sind.

3. Bahn- oder Plattenmaterial nach Anspruch 1 oder 2, **dadurch gekennzeichnet, dass** die aus der ebenen Grundfläche (14) der Trägerfolie (12) herausgeformten Vorsprünge (16) jeweils zwei in Höhenrichtung aufeinander folgende gestufte Teilabschnitte (18; 20) aufweisen, von denen der unmittelbar an die Grundfläche (14) der Trägerfolie (12) anschließende erste Teilabschnitt (18) eine in der Draufsicht größere Flächenbegrenzung aufweist, als der von deren im Wesentlichen parallel zur Grundfläche (14) verlaufenden Stirnwand (24) herausgeformte zweite Teilabschnitt (20), wobei jeder Teilabschnitt (18, 20) einen Verbindungswandbereich (22, 26) aufweist.

4. Bahn- oder Plattenmaterial nach Anspruch 3, **dadurch gekennzeichnet, dass** das Glas-Gittermaterial (32) auf den untergrundabgewandten Flachseiten der Stirnwände (28) der zweiten Teilabschnitte (20) aufgebracht ist.

5. Bahn- oder Plattenmaterial nach Anspruch 3 oder 4, **dadurch gekennzeichnet, dass** das Vliesmaterial (30) bahnförmig ausgebildet und mit in den den zweiten Teilabschnitten (20) im Wesentlichen entsprechender Verteilung und äußerer Begrenzung angeordneten und begrenzten, durchgehenden Ausnehmungen (34) versehen und vor Aufbringung des Glas-Gittermaterials (30) auf den untergrundabgewandten Flachseiten der Stirnwände (24) der ersten Teilabschnitte (18) aufgebracht ist.

6. Bahn- oder Plattenmaterial nach einem der Ansprüche 3 bis 5, **dadurch gekennzeichnet, dass** die Verbindungswandbereiche (22; 26) der Vorsprünge (16) bzw. der Teilabschnitte (18; 20) mit den Widerstand gegen Verformung unter Gewichtsbelastung erhöhenden Profilierungen versehen sind.

7. Bahn- oder Plattenmaterial nach Anspruch 6, **dadurch gekennzeichnet, dass** die Profilierungen von im Wesentlichen über die gesamte Höhe der Verbindungswandbereiche (22; 26) verlaufenden senkrechten parallelen Rippen oder Wellungen gebildet werden.

8. Bahn- oder Plattenmaterial nach Anspruch 6, **dadurch gekennzeichnet, dass** die Profilierungen von von den ersten Teilabschnitten (18) der Vorsprünge (16) vortretenden Ansätzen (72) mit im Wesentlichen parallel zur Grundfläche der Trägerfolie (12) verlaufenden Stirnwänden (24) gebildet werden.

9. Bahn- oder Plattenmaterial nach einem der Ansprüche 3 bis 8, **dadurch gekennzeichnet, dass** in den aus den ersten Teilabschnitten (18) aus der Grundfläche (14) der Trägerfolie (12) herausgeformten zweiten Teilabschnitten (20) im Übergangsbereich von deren Verbindungswandbereichen (26) zu ihren Stirnwänden (28) radial von den Verbindungswandbereichen (26) vortretende Vorsprünge (74) vorgesehen sind.

10. Bahn- oder Plattenmaterial nach einem der Ansprüche 3 bis 9, **dadurch gekennzeichnet, dass** aus den zwischen den Vorsprüngen (16) liegenden Bereichen der Grundfläche (14) der Trägerfolie (12) zusätzlich Trägervorsprünge (60) mit im Wesentlichen ebenflächigen Stirnwänden (62) herausgeformt sind, deren Höhe so bemessen ist, dass die oberen Flachseiten der Stirnwände (62) und der Stirnwänden (24) der ersten Teilabschnitte (18) im Wesentlichen inder gleichen, parallel zur Grundfläche (14) der Trägerfolie (12) verlaufenden Ebene liegen.

11. Bahn- oder Plattenmaterial nach einem der Ansprüche 3 bis 10, **dadurch gekennzeichnet, dass** aus den zwischen den Vorsprüngen (16) liegenden Bereichen der ebenen Grundfläche (14) der Trägerfolie (12) zusätzlich niedrige zur Unterseite der Trägerfolie offene Haltevorsprünge (66) herausgeformt sind, in deren Innenwandung jeweils wenigstens eine Vertiefung vorgesehen ist, welche Hinterschnitte (70) für den das Bahn- oder Plattenmaterial haftend mit der Untergrund verbindenden ausgehärteten oder abgebundenen Mörtel-oder kleberschicht (38) bilden.

12. Bahn- oder Plattenmaterial (10') zur entwässernden und/ oder entlüftenden Verlegung von Plattenbelägen (40) in Witterungseinflüssen ausgesetzten Außenbereichen auf einer in geringer Schichtdicke aufgebrachten Mörtel- oder Kleberschicht (38) mit einer eigensteifen flüssigkeitsundurchlässigen Kunststoff-Trägerfolie (12) mit ebener Grundfläche (14), aus welcher eine Vielzahl von Vorsprüngen (16) mit im Wesentlichen ebenflächigen, die Böden der Vorsprünge (16) bildenden Stirnwänden in regelmäßiger oder unregelmäßiger Verteilung herausgeformt sind, und mit einem eine Armierung für die die Plattenbeläge (40) auf dem Bahn- oder Plattenmaterial (10') fixierende Mörtel- oder Kleberschicht (38) bildenden Glas-Gittermaterial (32),
**dadurch gekennzeichnet,**
**dass** die Vorsprünge (16) in der bestimmungsgemäßen Verlegungsposition von der Grundfläche (14) der Trägerfolie (12) zum Untergrund (36) vortreten und das Glas-Gittermaterial (32) auf der untergrundabgewandten Flachseite der Grundfläche (14) der Trägerfolie (12) vorgesehen ist,
**dass** in den die ebenflächige Grundfläche (14) der Trägerfolie (12) mit den Stirnwänden der Vorsprünge (16) verbindenden Verbindungswandbereichen durchgehende Öffnungen oder Perforationen oder Schlitze (29) vorgesehen sind, und
**dass** auf den untergrundzugewandten Stirnwänden der Vorsprünge (16) der Trägerfolie (12) eine Lage aus den Durchtritt von bei der Plattenverlegung noch fließfähigem Mörtel oder Kleber verhinderndes Vliesmaterial (30) angeordnet ist.

13. Bahn- oder Plattenmaterial nach Anspruch 12, **dadurch gekennzeichnet, dass** auf der untergrundzugewandten Lage aus Vliesmaterial (30) eine das Bahn- oder Plattenmaterial (10') in der bestimmungsgemäßen Verlegungsposition auf dem Untergrund mit Abstand über dem Untergrund haltende Abstandshalter-Lage (50) vorgesehen ist.

14. Bahn- oder Plattenmaterial nach Anspruch 13, **dadurch gekennzeichnet, dass** die Abstandshalter-Lage (50) von einem Gittermaterial, vorzugsweise einem Kunststoff-Gittermaterial, gebildet wird.

15. Bahn- oder Plattenmaterial nach Anspruch 13, **dadurch gekennzeichnet, dass** die Abstandshalter-Lage (50) von einer gesonderten, mit aus einer ebenen Grundfläche herausgeformten Rippen oder Noppen versehenen Kunststoff-Folienbahn gebildet wird.

## Claims

1. Drainage sheet or slab material (10) for the laying of draining and/or ventilating paving (40) in outdoor areas which are exposed to the effects of weather on a layer of mortar or adhesive (38) applied in a thin layer with an inherently rigid fluid-impermeable supporting film (12) made from plastics material with a level based surface (14), out of which a plurality of projections (16) are formed in regular or irregular distribution with substantially planar end walls (24, 28) forming the bases of projections, and with a glass lattice material (32) forming a reinforcement for the layer (38) of mortar or adhesive which fixes the paving (40) on the sheet or slab material (10), wherein in the prescribed laying position the projections (16) project towards the paving (40) to be applied and are directed away from the underside of the base surface (14) of the supporting film (12) facing the ground and the glass lattice material (32) is provided on the flat faces of the end walls (28) of the projections (16) facing away from the ground, **characterised in that** in the space remaining below the glass lattice material (32) and above the level base surface (14) of the supporting film (12) between the projections (16) a non-woven material (30) is provided which blocks off the passage of the mortar or adhesive which is still flowable during laying of the slabs.

2. Sheet or slab material as claimed in Claim 1, **characterised in that** through holes or perforations are provided in the connecting wall regions (22, 26) of the projections (16) which connect the planar base surface (14) of the supporting film (12) to the end walls.

3. Sheet or slab material as claimed in either Claim 1 or Claim 2, **characterised in that** the projections (16) formed out of the level base surface (14) of the supporting film (12) each have two stepped part-sections (18; 20) which follow one another in the vertical direction, of which the first part-section (18) directly adjoining the base surface (14) of the supporting film (12) has a larger delimited surface in plan view than the second part-section (20) formed out of the end wall (24) thereof which extends substantially parallel to the base surface (14), wherein each part-section (18, 20) has a connecting wall region (22, 26).

4. Sheet or slab material as claimed in Claim 3, **characterised in that** the glass lattice material (32) is applied to the flat faces of the end walls (28) of the second part-sections (20) facing away from the ground.

5. Sheet or slab material as claimed in either Claim 3 or Claim 4, **characterised in that** the non-woven material (30) is constructed in sheet form and is provided with delimited through openings (34) which are disposed in a distribution substantially corresponding to the second part-sections and is applied to the flat faces of the end walls (24) of the first part-sections (18) before the application of the glass lattice material (30).

6. Sheet or slab material as claimed in any one of Claims 3 to 5, **characterised in that** the connecting wall regions (22; 26) of the projections (16) or of the part-sections (18; 20) are provided with profilings which increase the resistance to deformation under a dead weight.

7. Sheet or slab material as claimed in Claim 6, **characterised in that** the profilings are formed by vertical parallel ribs or corrugations extending substantially over the entire height of the connecting wall regions (22; 26).

8. Sheet or slab material as claimed in Claim 6, **characterised in that** the profilings are formed by lugs (72) projecting from the first part-sections (18) of the projections (16) with end walls (24) extending substantially parallel to the base surface of the supporting film (12).

9. Sheet or slab material as claimed in any one of Claims 3 to 8, **characterised in that** projections (74) which project radially from the connecting wall regions (26) are provided in the second part-sections formed out of the first part-sections (18) from the base surface (14) of the supporting film (12) in the transition region between the connecting walls regions (26) thereof to the end walls (28) thereof.

10. Sheet or slab material as claimed in any one of Claims 3 to 9, **characterised in that** supporting projections (60) with substantially planar end walls (62) are additionally formed out of the regions of the base surface (14) of the supporting film (12) lying between the projections (16), the height of the said supporting projections being such that the upper flat faces of the end walls (62) and of the end walls (24) of the first part-sections (18) lie in the same plane extending parallel to the base surface (14) of the supporting film (12).

11. Sheet or slab material as claimed in any one of Claims 3 to 10, **characterised in that** low retaining projections (66) which are open towards the underside of the supporting film are additionally formed out of the regions of the planar base surface (14) of the supporting film (12), and at least one recess is provided in the inner wall of each of the said retaining projections and has undercuts (70) for the hardened or set layer (38) of mortar or adhesive which connects the sheet or slab material to the ground.

12. Sheet or slab material (10') for the laying of draining and/or ventilating paving (40) in outdoor areas which are exposed to the effects of weather on a layer of mortar or adhesive (38) applied in a thin layer with an inherently rigid fluid-impermeable supporting film (12) made from plastics material with a level based surface (14), out of which a plurality of projections (16) are formed in regular or irregular distribution with substantially planar end walls (24, 28) forming the bases of projections, and with a glass lattice material (32) forming a reinforcement for the layer (38) of mortar or adhesive which fixes the paving (40) on the sheet or slab material (10), **characterised in that** in the prescribed laying position the projections (16) project from the base surface (14) of the supporting film (12) to the ground (36) and the glass lattice material (32) is provided on the flat face of the base surface (14) of the supporting film (12) facing away from the ground, that through openings or perforations or slots (29) are provided in the connecting wall regions which connect the planar base surface (14) of the supporting film (12) to the ends walls of the projections (16), and that a layer of non-woven material (30) which prevents the passage of mortar or adhesive which is still flowable during laying of the slabs is disposed on the end walls of the projections (16) of the supporting film (12) facing the ground.

13. Sheet or slab material as claimed in Claim 12, **characterised in that** a spacer layer (50) which holds the sheet or slab material (10') spaced above the ground in the prescribed laying position on the ground is provided on the layer of non-woven material (30) facing the ground.

14. Sheet or slab material as claimed in Claim 13, **characterised in that** the spacer layer (50) is formed by a lattice material, preferably a plastics lattice material.

15. Sheet or slab material as claimed in Claim 13, **characterised in that** the spacer layer (50) is formed by a separate sheet of plastics film with ribs or bumps formed out of a planar base surface.

## Revendications

1. Elément de voie ou de dallage de drainage (10) pour la pose de dalles d'assèchement et/ou de ventilation (40) dans des zones extérieures exposées à des influences atmosphériques, sur une couche de mortier ou de colle (38) déposée avec une faible épaisseur de couche, comportant une feuille de support (12) en plastique rigide imperméable au liquide avec une face de base plane (14), dans laquelle on a formé une pluralité de saillies (16) avec des parois frontales essentiellement planes (24, 28) formant les fonds des saillies en une répartition régulière ou irrégulière, et avec un élément de grille en verre (32) formant une armature pour la couche de mortier ou de colle (38) fixant les dalles (40) sur l'élément de voie ou de dallage (10), dans lequel les saillies (16), dans leur position de pose normale, sont saillantes vers le dallage à poser (40) en étant orientées en direction opposée au côté inférieur de la face de base (14) de la feuille de support (12) tournée vers le sous-sol et l'élément de grille en verre (32) est prévu sur les côtés plats, situés à l'opposé du sous-sol, des parois frontales (28) des saillies (16), **caractérisé en ce que**, dans l'espace restant entre les saillies (16) en dessous de l'élément de grille en verre (32) et au-dessus de la face de base plane (14) de la feuille de support (12), il est prévu un élément de non tissé (30) empêchant le passage du mortier ou de la colle encore fluide lors de la pose du dallage.

2. Elément de voie ou de dallage selon la revendication 1, **caractérisé en ce qu'**il est prévu des ouvertures ou des perforations traversantes dans les zones de paroi de liaison (22, 26) des saillies (16) reliant la face de base plane ((14) de la feuille de support (12) aux parois frontales.

3. Elément de voie ou de dallage selon la revendication 1 ou 2, **caractérisé en ce que** les saillies (16) formées dans la face de base plane (14) de la feuille de support (12) présentent chaque fois deux sections partielles étagées (18; 20) se succédant dans la direction de la hauteur, dont la première section partielle (18) se raccordant directement à la face de base (14) de la feuille de support (12) présente une limitation de surface plus grande, vue en plan, que la deuxième section partielle (20) formée dans sa paroi frontale (24) essentiellement parallèle à la face de base (14).

4. Elément de voie ou de dallage selon la revendication 3, **caractérisé en ce que** l'élément de grille en verre (32) est placé sur les côtés plats, situés à l'opposé du sous-sol, des parois frontales (28) des deuxièmes sections partielles (20).

5. Elément de voie ou de dallage selon l'une quelconque des revendications 3 ou 4, **caractérisé en ce que** l'élément de non tissé (30) est réalisé en forme de bande et est pourvu de découpes traversantes et limitées (34), disposées avec la répartition et la limitation extérieure correspondant essentiellement aux deuxièmes sections partielles (20), et est placé sur les côtés plats, situés à l'opposé du sous-sol, des parois frontales (24) des premières sections partielles (18), avant la pose de l'élément de grille en verre (32).

6. Elément de voie ou de dallage selon l'une quelconque des revendications 3 à 5, **caractérisé en ce que** les zones de paroi de liaison (22; 26) des saillies (16) ou des sections partielles (18; 20) sont pourvues de profilages augmentant la résistance à la déformation sous une sollicitation pondérale.

7. Elément de voie ou de dallage selon la revendication 6, **caractérisé en ce que** les profilages sont formés par des nervures ou des ondulations parallèles verticales s'étendant essentiellement sur toute la hauteur des zones de paroi de liaison (22; 26).

8. Elément de voie ou de dallage selon la revendication 6, **caractérisé en ce que** les profilages sont formés par des ergots (72) en saillie sur les premières sections partielles (18) des saillies (16), avec des parois frontales (24) s'étendant essentiellement parallèlement à la face de base de la feuille de support (12).

9. Elément de voie ou de dallage selon l'une quelconque des revendications 3 à 8, **caractérisé en ce qu'**il est prévu des rebords (74) radialement saillants sur les zones de paroi de liaison (26) dans les deuxièmes sections partielles (20) formées dans les première sections partielles (18) réalisées dans la face de base (14) de la feuille de support (12), dans la zone de transition entre leurs zones de paroi de liaison (26) et leurs parois frontales (28).

10. Elément de voie ou de dallage selon l'une quelconque des revendications 3 à 9, **caractérisé en ce que** des saillies de support supplémentaires (60) sont formées dans les zones de la face de base (14) de la feuille de support (12) situées entre les saillies (16), avec des parois frontales essentiellement planes (62), dont la hauteur est dimensionnée de telle manière que les côtés plats supérieurs des parois frontales (62) et des parois frontales (24) des premières sections partielles (18) soient situés essentiellement dans le même plan, s'étendant parallèlement à la face de base (14) de la feuille de support (12).

11. Elément de voie ou de dallage selon l'une quelconque des revendications 3 à 10, **caractérisé en ce que** des saillies supplémentaires basses de maintien (66) ouvertes vers le côté intérieur de la feuille de support sont formées dans les zones de la face de base (14) de la feuille de support (12) situées entre les saillies (16), dont la paroi intérieure est chaque fois pourvue d'au moins un creux, qui forme une contre-dépouille (70) pour la couche de mortier ou de colle durcie ou prise assemblant par adhérence l'élément de voie ou de dallage au sous-sol.

12. Elément de voie ou de dallage (10') pour la pose de dalles d'assèchement et/ou de ventilation (40) dans des zones extérieures exposées à des influences atmosphériques, sur une couche de mortier ou de colle (38) déposée avec une faible épaisseur de couche, comportant une feuille de support (12) en plastique rigide imperméable au liquide avec une face de base plane (14), dans laquelle on a formé une pluralité de saillies (16) avec des parois frontales essentiellement planes formant les fonds des saillies (16) en une répartition régulière ou irrégulière, et avec un élément de grille en verre (32) formant une armature pour la couche de mortier ou de colle (38) fixant les dalles (40) sur l'élément de voie ou de dallage (10'), **caractérisé en ce que** les saillies (16), dans leur position de pose normale, sont saillantes dans la face de base (14) de la feuille de support (12) en direction du sous-sol (36) et l'élément de grille en verre (32) est prévu sur le côté plat, situé à l'opposé du sous-sol, de la face de base (14) de la feuille de support (12), **en ce qu'**il est prévu des ouvertures ou des perforations ou des fentes traversantes (29) dans les zones de paroi de liaison reliant la face de base plane (14) de la feuille de support (12) aux parois frontales des saillies (16), et **en ce qu'**une couche d'un élément de non tissé (30) empêchant le passage de mortier ou de colle encore fluide lors de la pose est disposée sur les parois frontales, tournées vers le sous-sol, des saillies (16) de la feuille de support (12).

13. Elément de voie ou de dallage selon la revendication 12, **caractérisé en ce qu'**il est prévu, sur le couche d'élément de non tissé (30) tournée vers le sous-sol, une couche d'écartement (50) maintenant l'élément de voie ou de dallage (10') à une distance au-dessus du sous-sol, dans sa position de pose normale sur le sous-sol.

14. Elément de voie ou de dallage selon la revendication 13, **caractérisé en ce que** la couche d'écartement (50) est formée par un élément de grille, de préférence un élément de grille en plastique.

15. Elément de voie ou de dallage selon la revendication 13, **caractérisé en ce que** la couche d'écartement (50) est formée par une bande de feuille de plastique séparée, pourvue de nervures ou de bosses formées dans une face de base plane.
